# EUROPÄISCHE PATENTSCHRIFT

(11) **EP 1 926 406 B1**
(45) Veröffentlichungstag und Bekanntmachung des Hinweises auf die Patenterteilung: **27.10.2010**
(21) Anmeldenummer: 06793011.5
(22) Anmeldetag: 25.08.2006
(51) Int. Cl.: A45D 20/12, B05B 11/06, B05B 7/16

(54) **HAARTROCKNER**
HAIR DRYER
SECHE-CHEVEUX

(30) Priorität: 08.09.2005 DE 102005042806
(43) Veröffentlichungstag der Anmeldung: 04.06.2008
(73) Patentinhaber: BSH Bosch und Siemens Hausgeräte GmbH, 81739 München (DE)
(72) Erfinder: WEISBARTH, Yvonne, 82031 Grünwald (DE)
(86) Internationale Anmeldenummer: PCT/EP2006/065678
(87) Internationale Veröffentlichungsnummer: WO 2007/028726

(56) Entgegenhaltungen:
- DE-A1- 3 540 990
- DE-A1- 10 053 338
- US-A- 4 523 080
- US-A1- 4 835 879
- US-A1- 2003 150 126

## Beschreibung

Die Erfindung betrifft einen Haartrockner, insbesondere einen handgehaltenen Haartrockner, mit einer Gebläseeinrichtung zur Erzeugung eines Luftstroms.

Haartrockner der eingangs genannten Art, welche mittels eines von einer Gebläseeinrichtung erzeugten Luftstroms die Haare trocknen, gibt es in den verschiedensten Varianten schon seit vielen Jahren. So gibt es im professionellen Friseur-Bereich Trockenhauben und handgehaltene Haartrockner, in öffentlichen Einrichtungen wie Schwimmbäder, Sportstudios etc. befinden sich häufig Haartrockner, welche fest an der Wand angeordnet sind, und in jedem Haushalt sind inzwischen ebenfalls handgehaltene Haartrockner in den verschiedensten Ausführungsformen zu finden. Normalerweise weisen Haartrockner eine Heizeinrichtung auf, welche in der Regel in verschiedenen Heizstufen betrieben werden kann, so dass wahlweise ein kalter Duftstrom, ein lauwarmer oder ein heißer Luftstrom erzeugt werden kann. Ebenso ist es bei den meisten Haartrocknem möglich, die Stärke des Luftstroms zumindest stufenweise zu variieren. In diesem Zusammenhang beschreiben die DE 35 40 990 A, DE 100 53 338 A,

US 4 523 080 A, US 2003/150 126 A sowie die US 4 825 879 A verschiedene Vorrichtungen zur Haarptlege.

Darüber hinaus gibt es seit längerem - auch für den Hausgebrauch - Haartrockner mit einer Vielzahl an Zubehör wie Massageaufsätzen, Luftstromdiffusem etc., um die verschiedensten Effekte zu erreichen, da Haartrockner in vielen Fällen nicht nur dazu verwendet werden, die Haare einfach zu trocknen, sondern um sie auch durch entsprechende Behandlung während des Trocknens in eine bestimmte Form zu bringen. Zusätzlich können die Haare mit Hilfe von Gel, Haarspray oder dergleichen modelliert und fixiert werden. Meist wird dem Haar mit dem Gel oder Haarspray auch ein Duftstoff in einer gewünschten Duftnote zugeführt.

Es ist eine Aufgabe der vorliegenden Erfindung, einen Haartrockner der eingangs genannten Art dahin weiterzuentwickeln, dass dieser eine noch weitergehende Funktionalität bietet.

Diese Aufgabe wird durch einen Haartrockner gemäß Patenanspruch 1 gelöst.

Erfindungsgemäß weist der Haartrockner hierzu eine Wirkstoff-Abgabeeinrichtung auf, um in den erzeugten Luftstrom einen Wirkstoff, beispielsweise einen Duftstoff, einen Conditioner, einen Glanzstoff etc. einzubringen.

Da frisch gewaschene Haare derartige Wirkstoffe, insbesondere Duftstoffe, schnell aufnehmen und durch Wärme länger speichern, besteht hier auf einfache Weise die Möglichkeit, den Haaren z. B. eine frische, individuelle Note zu geben oder die Haare durch zusätzliche Wirkstoffe zu pflegen, wobei es nicht nötig ist, diese Wirkstoffe mit den Händen oder aus zusätzlichen Sprühflaschen oder dergleichen separat zuzugeben. Eine gleichmäßige Verteilung des Wirkstoffs wird durch den Luftstrom zwangsläufig gewährleistet.

Die abhängigen Ansprüche enthalten besonders vorteilhafte Weiterbildungen und Ausgestaltungen des erfindungsgemäßen Haartrockners.

Bei einer bevorzugten Variante weist die Wirkstoff-Abgabeeinrichtung eine Zerstäubungseinrichtung auf. Beispielsweise kann diese Zerstäubungseinrichtung eine Düseneinrichtung mit einer oder mehreren Düsenöffnungen aufweisen, durch die eine bestimmte Wirkstoffmenge direkt in den Luftstrahl eingedüst wird.

Bei einem weiteren bevorzugten Ausführungsbeispiel ist die Wirkstoff-Abgabeeinrichtung derart ausgebildet, dass der Wirkstoff verdampft. Je nach Ausgestaltung der Wirkstoff-Abgabeeinrichtung und Wahl des Wirkstoffs kann dabei dafür gesorgt werden, dass dieses Verdampfen bereits bei der üblichen Umgebungstemperatur geschieht, so dass der Wirkstoff auch in einem Kaltluftstrom abgegeben wird. Die Einstellung kann aber auch derart erfolgen, dass der Wirkstoff erst oberhalb einer höheren Verdampfungstemperatur verdampft. Diese Verdampfungstemperatur kann dann erreicht werden, indem die Wirkstoff-Abgabeeinrichtung durch einen von einer Heizeinrichtung des Haartrockners erwärmten Luftstrahl beaufschlagt wird. Dabei kann die Verdampfungstemperatur insbesondere so eingestellt sein, dass erst ab einer bestimmten Heizstufe eine Verdampfung von Wirkstoffen erfolgt. In diesem Fall sollte die Wirkstoff-Abgabeeinrichtung einer Heizeinrichtung des Haartrockners nachgeschaltet sein. Sofern die Wirkstoff-Abgabeeinrichtung keine erhöhte Temperatur zur Abgabe des Wirkstoffs benötigt, kann die Wirkstoff-Abgabeeinrichtung aber auch der Heizeinrichtung vorgeschaltet sein. Dies kann bei bestimmten Haartrocknerbauarten günstiger sein.

Bei einem bevorzugten Ausführungsbeispiel weist die Wirkstoff-Abgabeeinrichtung einen Festkörper mit einem darin eingelagerten volatilen Wirkstoff auf. Bei einem solchen Festkörper kann es sich beispielsweise um einen Schwamm oder dergleichen handeln, welcher mit dem Wirkstoff getränkt ist. Es kann sich hierbei aber auch um eine Art Duftgel, Duftwachs oder dergleichen handeln, in welches der Wirkstoff eingebunden ist und aus dem der Wirkstoff mit einer bestimmten Abdampfrate, welche auch temperaturabhängig sein kann, abgegeben wird.

Bei einem weiteren Ausführungsbeispiel weist die Wirkstoff-Abgabeeinrichtung einen Abgabebehälter auf, welcher mit einem volatilen Wirkstoff befüllt ist und dessen Wandung zumindest teilweise in Form einer gasdurchlässigen (permeablen) Membran ausgebildet ist. Auch hier kann die Abgaberate durch die Membran temperaturabhängig sein.

Bei einer besonders bevorzugten Variante weist die Wirkstoff-Abgabeeinrichtung ein Wirkstoffreservoir und Mittel zur Abgabe von Wirkstoff aus dem Wirkstoffreservoir in den Festkörper bzw. in den Abgabebehälter oder an die Zerstäubungseinrichtung auf. Beispielsweise könnte ein Schwamm aus dem Wirkstoffreservoir mit Wirkstoff nachgetränkt werden. Sofern ein Wirkstoffreservoir in Kombination mit einem Abgabebehälter mit einer gasdurchlässigen Membran verwendet wird, kann dieser Abgabebehälter relativ klein ausgestaltet sein, da er ja vom Wirkstoffreservoir aus mit Wirkstoff versorgt wird.

Bevorzugt weist die Wirkstoff-Abgabeeinrichtung in einem solchen Fall eine zwischen dem Wirkstoffreservoir und dem Festkörper und/oder dem Abgabebehälter und/oder der Zerstäubungseinrichtung angeordnete Ventileinrichtung auf. Der Benutzer kann über diese Ventileinrichtung dann genau dosieren, wie viel Wirkstoff aus dem Wirkstoffreservoir in den Festkörper bzw. den Abgabebehälter oder die Zerstäubungseinrichtung abgegeben wird, und so auch die in den Luftstrom abgegebene Wirkstoffmenge bestimmen.

Die Wirkstoff-Abgabeeinrichtung weist bei einer bevorzugten Weiterbildung dieser Variante ein an einem Gerätegehäuse des Haartrockners angeordnetes Betätigungselement zur Betätigung der Ventileinrichtung, d. h. zum Beispiel zum Öffnen des Ventils, auf. Sofern der Haartrockner als handgehaltener Haartrockner mit einem Gehäuse mit Handgriff ausgebildet ist, ist das Betätigungselement vorzugsweise so am Handgriff angeordnet, dass der Benutzer während des Haltens des Haartrockners bequem die Ventileinrichtung betätigen kann, um dosiert Wirkstoff in den Luftstrom zuzugeben.

Bei einer besonders bevorzugten Variante sind der Festkörper oder der Abgabebehälter in Form einer auswechselbaren Kartusche ausgebildet. So kann - wenn kein Wirkstoff mehr im Festkörper oder Abgabebehälter vorhanden ist - der Nutzer das entsprechende Teil sehr einfach auswechseln. Ebenso ist es auch möglich, verschiedene kartuschenartige Festkörper oder Abgabebehälter mit unterschiedlichen Wirkstoffen vorzusehen, so dass der Nutzer einfach die betreffenden Elemente austauschen kann, um beispielsweise die Duftnote zu wechseln oder anstelle eines Duftstoffs einen Conditioner oder Ähnliches zu verwenden.

Sofern ein Wirkstoffreservoir verwendet wird, um den Festkörper oder den Abgabebehälter oder die Zerstäubungseinrichtung mit Wirkstoff zu versorgen, ist dieses Wirkstoffreservoir vorzugsweise als auswechselbare Kartusche ausgebildet.

Grundsätzlich können der Festkörper bzw. der Abgabebehälter oder das Wirkstoffreservoir, insbesondere in Form der auswechselbaren Kartusche, auch nachfüllbar ausgebildet sein.

Besonders bevorzugt befindet sich die Wirkstoff-Abgabeeinrichtung im Gerätegehäuse des Haartrockners im Bereich der Lufteinströmöffnung, d. h. direkt an der Lufteinströmöffnung oder in Luftströmungsrichtung in einem Abstand hinter der Lufteinströmöffnung, oder im Bereich der Luftausströmöffnung, d. h. direkt an der Luftausströmöffnung oder in Luftströmungsrichtung in einem Abstand vor der Luftausströmöffnung.

Grundsätzlich kann der Haartrockner auch mit mehreren Wirkstoff-Abgabevorrichtungen ausgestaltet sein, z. B. zum gleichzeitigen Einbringen verschiedener Wirkstoffe, beispielsweise eines Duftstoffs und eines Conditioners.

Die Erfindung wird im Folgenden unter Hinweis auf die beigefügten Figuren anhand von Ausführungsbeispielen noch einmal näher erläutert. Dabei werden soweit wie möglich für gleiche Merkmale bzw. Komponenten die gleichen Bezugsziffern verwendet. Es zeigen:
- Figur 1: einen Querschnitt durch ein erstes Ausführungsbeispiel eines erfindungsge- mäßen Haartrockners mit einer Zerstäubungseinrichtung beim Einsetzen einer mit Wirkstoff gefüllten Kartusche;
- Figur 2: einen Querschnitt durch den Haartrockner gemäß Figur 1 mit eingesetzter Kartusche;
- Figur 3: einen Querschnitt durch den Haartrockner gemäß den Figuren 1 und 2 mit geöffnetem Ventil zur Abgabe von Wirkstoff in den Luftstrom;
- Figur 4: ein Querschnitt durch ein zweites Ausführungsbeispiel eines erfindungsgemä- ßen Haartrockners zum Einsetzen eines ringförmigen Abgabebehälters;
- Figur 5: einen Querschnitt durch einen ringförmigen Abgabebehälter zum Einsetzen in einen Haartrockner gemäß Figur 4;
- Figur 6: einen Querschnitt durch den Haartrockner gemäß Figur 4 mit eingesetztem Abgabebehälter;
- Figur 7: einen Querschnitt durch ein drittes Ausführungsbeispiel eines erfindungsge- mäßen Haartrockners mit einem ringförmigen Abgabebehälter;
- Figur 8: ein Querschnitt durch ein viertes Ausführungsbeispiel eines erfindungsgemä- ßen Haartrockners mit in ein Luftaustrittsgitter integrierten Abgabebehältern mit abgenommenen Luftaustrittsgitter;
- Figur 9: ein Querschnitt durch den Haartrockner gemäß Figur 8 mit eingebautem Luft- austrittsgitter;
- Figur 10: einen Querschnitt durch ein fünftes Ausführungsbeispiel eines erfindungsge- mäßen Haartrockners mit in ein Lufteintrittsgitter integrierten Abgabebehäl- tern.

Bei dem in Figur 1 dargestellten Haartrockner handelt es sich weitgehend um einen handgehaltenen Haartrockner 1 mit einem Gehäuse 2, mit einer Lufteiritrittsöffnung 4 und einer gegenüberliegenden Luftaustrittsöffnung 5 und einem im Gehäuse 2 kurz hinter der Lufteinströmöffnung 4 angeordneten Gebläse 6 zur Erzeugung eines Luftstroms, welcher von der Lufteinströmöffnung 4 in Luftströmungsrichtung R durch das Gehäuse 2 zur Luftausströmöffnung strömt. Die Lufteinströmöffnung 4 ist in üblicher Weise durch ein Gitter 4' oder dergleichen abgedeckt. Ebenso kann die Luftausströmöffnung 5 mit einem Gitteraufsatz versehen sein.

Quer zur Luftströmungsrichtung R ist an der Unterseite in üblicher Weise ein Griff 3 angeformt, aus welchem untenseitig ein Netzkabel 8 herausgeführt ist. An diesem Griff 3 kann der Benutzer den Haartrockner 1 während der Benutzung halten.

Hinter dem Gebläse 6 ist im Luftstrom eine Heizeinrichtung 7 in Form einer Heizwendel angeordnet. In Luftströmungsrichtung R hinter dieser Heizeinrichtung 7 ist der Haartrockner 1 erfindungsgemäß mit einer Wirkstoff-Abgabeeinrichtung 10 - hier mit einer Zerstäubungseinrichtung 20 mit einer Düse 25 - ausgestattet.

Im oberen, dem Griff 3 gegenüberliegenden Bereich des Gehäuses 2 befindet sich eine Ausnehmung 9 zur Aufnahme einer auswechselbaren Kartusche 11, welche ein Reservoir 11 für den Wirkstoff W bildet. Über eine verschließbare Einfüllöffnung 12 kann der Wirkstoff in das Reservoir 11 nachgefüllt werden. Die Kartusche 11 ist hierbei so ausgestaltet, dass sie an einer in Luftausströmöffnung 5 zeigenden Vorderseite der Ausnehmung 9 unter einer in der Ausnehmung 9 angeordneten Haltekante untergehakt und dann nach Art eines Hebels in die Ausnehmung 9 hineingedrückt und eingerastet werden kann (Siehe Figur 2). In der Unterseite der Kartusche 11 befindet sich eine Durchlauföffnung 13, welche mit einem flexiblen Membrandeckel 14 verschlossen ist. Dieser flexible Membrandeckel 14 wird durch einen hohlen Öffnungsdorn 15, welcher in der Ausnehmung 9 an passender Stelle im Gerätegehäuse 2 angeordnet ist, beim Herunterhebeln der Kartusche 11 in die Ausnehmung 9 aufgedrückt.

Es kann dann Wirkstoff W durch den Öffnungsdorn 15 in eine Vorkammer eines Ventils 16 gelangen. Dieses Ventil 16 besteht aus einem längsverschiebbar in einem Ventilsitz 17 angeordneten Ventilkolben 18, welcher über ein Rückstellelement 19, hier durch eine Rückstellfeder 19, in einer Schließstellung gehalten wird, in der ein Ventilkolbenteil so im Ventilsitz 17 sitzt, dass das Ventil geschlossen ist.

Der Ventilkolben 18 ist mit einem vorzugsweise biegeschlaffen Druckübertragungselement 23, ähnlich eines Bautenzugs oder dergleichen, verbunden. Dieses Druckübertragungselement 23 ist wiederum endseitig mit einem Betätigungselement 22 in Form eines Knopfs 22 verbunden, welcher sich am Übergang zwischen Griff 3 und Lufteinströmöffnung 4 am Gehäuse 2 befindet. In diesem Bereich befindet sich auch ein Schiebehebel 24 zur Fixierung des Knopfs 22. Außerdem können sich am Griff weitere Betätigungselemente zur Einstellung der Temperatur und/oder der Gebläsestärke befinden (nicht dargestellt). Wird dieser Knopf 22 gedrückt, so wird der Druck von dem Druckübertragungselement 23 auf den Ventilkolben 18 übertragen, so dass dieser in eine Öffnungsstellung gelangt. Dies ist in Figur 3 dargestellt. Wenn der Benutzer den Knopf 22 wieder loslässt, wird der Ventilkolben 18 durch das Rückstellelement 19 sofort wieder in die Schließstellung im Ventilsitz 17 bewegt und das Ventil 16 geschlossen.

Bei geöffnetem Ventil gelangt Wirkstoff aus der Vorkammer des Ventils 16 durch einen Kanal 21 zur Düse 25, welche hier auf der von der Lufteinströmöffnung 4 zur Luftausströmöffnung 5 verlaufenden Mittelachse des Gehäuses 2 angeordnet ist. Durch die Düse 25 wird dann eine bestimmte Menge Wirkstoff in den Luftstrom zerstäubt. Die Düse 25 ist hierzu mit mehreren Düsenöffnungen 26 ausgebildet, welche sich ringförmig radial nach außen erstrecken, so dass der Luftstrom an den Düsenöffnungen 26 vorbeistreicht und hierdurch einen leichten Unterdruck an den Düsenöffnungen 26 erzeugt. So wird automatisch eine bestimmte Wirkstoffmenge im Luftstrom mitgerissen. Grundsätzlich kann aber auch eine beliebige andere Düsenanordnung und Ausgestaltung gewählt werden.

Bei einem anderen, nicht dargestellten Ausführungsbeispiel wird mit Hilfe des Betätigungselements Druck in dem Reservoir erzeugt, so dass der Wirkstoff durch eine geeignete Düse mit Überdruck in den Luftstrahl eingeblasen wird.

Das in den Figuren 1 bis 3 dargestellte Ausführungsbeispiel eignet sich für die unterschiedlichsten Wirkstoffe wie Duftstoffe bzw. Parfüms, Conditioner, Glanzstoffe etc.

In den Figuren 4 und 6 ist ein weiteres Ausführungsbeispiel für einen erfindungsgemäßen Haartrockner 1 gezeigt, welcher sich insbesondere zur Abgabe von Duftstoffen eignet. Der Haartrockner 1 ist in ähnlicher Weise wie ein handelsüblicher Haartrockner aufgebaut. Jedoch befindet sich an der Luftausströmöffnung 5 des Haartrockners 1 eine Aufnahme 5a für einen Wirkstoff-Abgabebehälter 30 in Form einer ringförmigen Kartusche, im Folgenden auch "Aroma-Ring" 30 genannt. Dieser Aroma-Ring 30 kann in die Aufnahme 5a eingesetzt werden, wenn zuvor ein an der Luftausströmöffnung 5 um ein Luftaustrittsgitter 5' herumlaufender Ringverschluss 5r entfernt wird (Figur 4). Nach Einsetzen des Abgabebehälters 30 kann dann der Ringverschluss 5r wieder aufgesetzt werden (Figur 6).

Der genaue Aufbau des Aroma-Rings 30 ist in Figur 5 dargestellt. Es handelt sich hierbei um einen ringförmigen Behälter 30, dessen Wandung 31 zumindest teilweise in Form einer gasdurchlässigen Membran 32 ausgebildet ist. Hierzu besteht der Behälter 30 aus einem ringförmigen, an einer Stirnseite offenen, tiefgezogenen Wannenteil 33 aus einem tiefziehfähigen Kunststoff. An der offenen Stirnseite ist dieses Wannenteil 33 mit einer ringförmigen permeablen Membran 32 verschlossen, welche an einen kleinen Flansch des Wannenteils 33 angesetzt ist, z. B. mit dem tiefziehfähigen Kunststoff verschweißt ist. Ein solcher Aroma-Ring 30 ist mit einem bestimmten Duftstoff W gefüllt. Die gasdurchlässige Membran 32 kann beim Verkauf durch eine Schutzfolie, beispielsweise eine Alufolie, versiegelt sein, welche vor dem ersten Gebrauch abgezogen wird. Anschließend wird der Aroma-Ring 30, wie in den Figuren 4 und 6 dargestellt, in den Haartrockner 1 eingesetzt und gibt dort mit einer weitgehend konstanten Abgaberate den Duftstoff ab.

Dabei kann die Abgaberate auch temperaturabhängig sein, so dass nur bei einer Beaufschlagung mit Warmluft bzw. Heißluft eine größere Menge an Duftstoff W abgegeben wird. Die Abgabemenge hängt konkret von der Zusammensetzung des Wirkstoffs W und dem Aufbau der permeablen Membran 32 ab. Die Möglichkeiten, durch entsprechende Auswahl dieser Komponenten die Wirkstoffabgabe zu steuern, sind dem Fachmann aus verschiedensten Gebieten bekannt. So gibt es beispielsweise ähnliche Duftabgabebehälter seit langem zum Einsatz in Spülmaschinen oder zur Beduftung von Räumen.

Figur 7 zeigt eine weitere Variante, bei der der Aroma-Ring 30 nicht im Bereich der Luftausströmöffnung 5, sondern stattdessen in eine Aufnahme 4a im Bereich der Lufteinströmöffnung 4 in das Gehäuse 2 des Haartrockners 1 eingesetzt wird. Das heißt, hier befindet sich die Aufnahme zum Einfügen des Aromarings 30 im Bereich der Lufteinströmöffnung 4, wobei zum Befüllen der Aufnahme 4a mit einem Aroma-Ring 30 das lufteinströmseitige Schutzgitter 4' abgenommen und anschließend wieder eingesetzt wird.

Die Figuren 8 und 9 zeigen ein Ausführungsbeispiel bei dem mehrere kleine Wirkstoff-Abgabeelemente 35 in ein Luftaustrittsgitter 5g integriert sind. Die Wirkstoff-Abgabeelemente 30 können dabei fest mit dem Luftaustrittsgitter 5g verbunden sein, d. h. dass es sich bei dem Luftaustrittsgitter 5g beispielsweise um ein Verbrauchsteil handeln kann. Luftaustrittsgitter 5g, welche Wirkstoff-Abgabeelemente 30 mit unterschiedlichen Inhaltsstoffen aufweisen, können z. B. unterschiedlich farblich gekennzeichnet sein. Der Verbraucher kann dann anhand des eingesetzten Luftaustriftsgitters 5g sofort sehen, ob, und wenn ja, mit welchem Wirkstoff der Haartrockner 1 bestückt ist.

Die Wirkstoff-Abgabeelemente 30 können alternativ auch lösbar an dem Luftaustrittsgitter 5g befestigt sein. Insbesondere können sie zum leichteren Austausch untereinander zu einem Bauteil verbunden sein. Bei den Wirkstoff-Abgabeelementen 35 kann es sich um kleine Wirkstoff-Abgabebehälter oder um Festkörper handeln, von bzw. aus denen der Wirkstoff abdampft.

Die Figur 10 zeigt ein weiteres Ausführungsbeispiel, welches ähnlich wie das Ausführungsbeispiel gemäß den Figuren 8 und 9 aufgebaut ist. Jedoch sind hierbei die Wirkstoff-Abgabeelemente 34 nicht mit dem Luftaustrittsgitter 5g sondern mit dem Lufteintrittsgitter 4g verbunden.

Es wird abschließend noch einmal darauf hingewiesen, dass es sich bei dem vorhergehenden, detailliert beschriebenen Haartrocknern um Ausführungsbeispiele handelt, welche vom Fachmann in verschiedenster Weise modifiziert werden können, ohne den Bereich der Erfindung zu verlassen. Insbesondere kann, wie zuvor beschrieben, bei den letzten Ausführungsbeispielen anstelle eines Aroma-Rings auch eine beliebige andere Form für den Wirkstoffbehälter gewählt werden. Ebenso kann in einem Haartrockner gemäß dem zuerst beschriebenen Ausführungsbeispiel die Zerstäubungseinrichtung in anderer Form ausgestaltet sein. Weiterhin sind auch verschiedenste Kombinationen der zuvor beschriebenen Varianten realisierbar.

## Patentansprüche

1. Haartrockner (1) mit einer Gebläseeinrichtung (6) zur Erzeugung eines Luftstroms umfassend
eine Wirkstoff-Abgabeeinrichtung (10, 30), um in den erzeugten Luftstrom einen Wirkstoff (W) einzubringen, wobei
die Wirkstoff-Abgabeeinrichtung (10) eine Zerstäubungseinrichtung (20) aufweist, und/oder
die Wirkstoff-Abgabeeinrichtung (30) derart ausgebildet ist, dass der Wirkstoff (W) verdampft wird, und/oder
die Wirkstoff-Abgabeeinrichtung einen Festkörper mit einem darin eingelagerten volatilen Wirkstoff umfasst,
**dadurch gekennzeichnet, dass** die Wirkstoff-Abgabeeinrichtung (30) einen Abgabebehälter (30) aufweist, welcher mit einem volatilen Wirkstoff (W) befüllt ist und dessen Wandung (31) zumindest teilweise in Form einer gasdurchlässigen Membran (32) ausgebildet ist.

2. Haartrockner nach Anspruch 1, **dadurch gekennzeichnet, dass** die Wirkstoff-Abgabeeinrichtung (10) ein Wirkstoffreservoir (11) sowie Mittel (14, 15, 16, 21) zur Abgabe von Wirkstoff (W) aus dem Wirkstoffreservoir (10) in den Festkörper und/oder in den Abgabebehälter und/oder an die Zerstäubungseinrichtung (20) umfasst.

3. Haartrockner nach Anspruch 2, **dadurch gekennzeichnet, dass** die Wirkstoff-Abgabeeinrichtung (10) eine zwischen dem Wirkstoffreservoir (11) und dem Festkörper und/oder dem Abgabebehälter und/oder der Zerstäubungseinrichtung (20) angeordnete Ventileinrichtung (16) umfasst.

4. Haartrockner nach Anspruch 3, **dadurch gekennzeichnet, dass** die Wirkstoff-Abgabeeinrichtung (10) ein an einem Gerätegehäuse (2) des Haartrockners (1) angeordnetes Betätigungselement (22) zur Betätigung der Ventileinrichtung (16) umfasst.

5. Haartrockner nach Anspruch 4, **dadurch gekennzeichnet, dass** der Haartrockner ein Gehäuse (2) mit einem Handgriff (3) aufweist und das Betätigungselement (22) am Handgriff (3) angeordnet ist.

6. Haartrockner nach einem der Ansprüche 1 bis 5, **dadurch gekennzeichnet, dass** der Festkörper oder der Abgabebehälter (30) und/oder das Wirkstoffreservoir (11) in Form einer auswechselbaren Kartusche ausgebildet sind.

7. Haartrockner nach einem der Ansprüche 1 bis 6, **dadurch gekennzeichnet, dass** der Haartrockner (11) ein Gerätegehäuse (2) mit einer Lufteinströmöffnung (4) und einer Luftstromaustrittsöffnung (5) aufweist und die Wirkstoff-Abgabeeinrichtung (10, 30) im Gerätegehäuse (2) im Bereich der Lufteinströmöffnung (4) oder im Bereich der Luftausströmöffnung (5) angeordnet ist.

8. Haartrockner nach einem der Ansprüche 1 bis 8, **dadurch gekennzeichnet, dass** die Wirkstoff-Abgabeeinrichtung (10, 30) einer Heizeinrichtung (4) zum Erwärmen des Luftstroms vorgeschaltet ist.

9. Haartrockner nach einem der Ansprüche 1 bis 7, **dadurch gekennzeichnet, dass** die Wirkstoff-Abgabeeinrichtung (30) einer Heizeinrichtung (4) zum Erwärmen des Luftstroms nachgeschaltet ist.

## Claims

1. Hairdryer (1) with a blowing device (6) for generating an air flow, comprising an additive dispensing device (10, 30) for introducing an additive (W) into the generated air flow, wherein the additive dispensing device (10) comprises an atomising device (20) and/or the additive dispensing device (30) is so constructed that the additive (W) is vaporised and/or the additive dispensing device comprises a solid body with a volatile additive stored therein, **characterised in that** the additive dispensing device (30) comprises a dispensing container (30) which is filled with a volatile additive (W) and the wall (31) of which is constructed at least partly in the form of a gas-permeable membrane (32).

2. Hairdryer according to claim 1, **characterised in that** the additive dispensing device (10) comprises an additive reservoir (11) as well as means (14, 15, 16, 21) for the dispensing of additive (W) from the additive reservoir (10) into the solid body and/or into the dispensing container and/or to the atomisation device (20).

3. Hairdryer according to claim 2, **characterised in that** the additive dispensing device (10) comprises a valve device (16) arranged between the additive reservoir (11) and the solid body and/or the dispensing container and/or the atomisation device (20).

4. Hairdryer according to claim 3, **characterised in that** the additive dispensing device (10) comprises an actuating element (22), which is arranged at an appliance housing (2) of the hairdryer (1), for actuation of the valve device (16).

5. Hairdryer according to claim 4, **characterised in that** the hairdryer comprises a housing (2) with a handle (3) and the actuating element (22) is arranged at the handle (3).

6. Hairdryer according to any one of claims 1 to 5, **characterised in that** the solid body or the dispensing container (30) and/or the additive reservoir (11) is or are constructed in the form of an exchangeable cartridge.

7. Hairdryer according to any one of the claims 1 to 6, **characterised in that** the hairdryer (11) comprises an apparatus housing (2) with an air inflow opening (4) and an air flow outlet opening (5) and the additive dispensing device (10, 30) is arranged in the apparatus housing (2) in the region of the air inflow opening (4) or in the region of the air outflow opening (5).

8. Hairdryer according to any one of the claims 1 to 7, **characterised in that** the additive dispensing device (10, 30) is connected upstream of a heating device (4) for heating the air flow.

9. Hairdryer according to any one of claims 1 to 7, **characterised in that** the additive dispensing device (30) is connected downstream of the heating device (4) for heating the air flow.

## Revendications

1. Sèche-cheveux (1) doté d'un dispositif à soufflante (6) destiné à générer un courant d'air, comprenant un dispositif de distribution de substance active (10, 30) afin d'introduire une substance active (W) dans le courant d'air produit,
le dispositif de distribution de substance active (10) présentant un dispositif d'atomisation (20), et/ou
le dispositif de distribution de substance active (30) étant réalisé de manière à ce que la substance active (W) soit évaporée, et/ou
le dispositif de distribution de substance active comprenant un corps solide doté d'une substance active volatile qui y est logée,
**caractérisé en ce que** le dispositif de distribution de substance active (30) présente un réservoir de distribution (30), lequel est rempli d'une substance active volatile (W) et dont la paroi (31) est réalisée au moins en partie sous forme d'une membrane (32) perméable au gaz.

2. Sèche-cheveux selon la revendication 1, **caractérisé en ce que** le dispositif de distribution de substance active (10) comprend un réservoir de substance active (11) ainsi que des moyens (14, 15, 16, 21) destinés à distribuer la substance active (W), à partir du réservoir de substance active (11), dans le corps solide et/ou dans le réservoir de distribution et/ou au dispositif d'atomisation (20).

3. Sèche-cheveux selon la revendication 2, **caractérisé en ce que** le dispositif de distribution de substance active (10) comprend un dispositif à soupape (16) disposé entre le réservoir de substance active (11) et le corps solide et/ou le réservoir de distribution et/ou le dispositif d'atomisation (20).

4. Sèche-cheveux selon la revendication 3, **caractérisé en ce que** le dispositif de distribution de substance active (10) comprend un élément d'actionnement (22) disposé sur un boîtier d'appareil (2) du sèche-cheveux (1) pour actionner le dispositif à soupape (16).

5. Sèche-cheveux selon la revendication 4, **caractérisé en ce que** le sèche-cheveux présente un boîtier (2) muni d'une poignée (3) et **en ce que** l'élément d'actionnement (22) est disposé sur la poignée (3).

6. Sèche-cheveux selon l'une quelconque des revendications 1 à 5, **caractérisé en ce que** le corps solide ou le réservoir de distribution (30) et/ou le réservoir de substance active (11) sont réalisés sous forme d'une cartouche interchangeable.

7. Sèche-cheveux selon l'une quelconque des revendications 1 à 6, **caractérisé en ce que** le sèche-cheveux (1) présente un boîtier d'appareil (2) muni d'une ouverture d'entrée d'air (4) et d'une ouverture de sortie de courant d'air (5) et **en ce que** le dispositif de distribution de substance active (10, 30) est disposé dans le boîtier d'appareil (2) dans la partie de l'ouverture d'entrée d'air (4) ou dans la partie de l'ouverture de sortie d'air (5).

8. Sèche-cheveux selon l'une quelconque des revendications 1 à 7, **caractérisé en ce que** le dispositif de distribution de substance active (10, 30) est installé en amont d'un dispositif de chauffage (4) destiné à échauffer le courant d'air.

9. Sèche-cheveux selon l'une quelconque des revendications 1 à 7, **caractérisé en ce que** le dispositif de distribution de substance active (30) est installé en aval d'un dispositif de chauffage (4) destiné à échauffer le courant d'air.
